# EUROPÄISCHE PATENTSCHRIFT

(11) **EP 2 611 707 B1**
(45) Veröffentlichungstag und Bekanntmachung des Hinweises auf die Patenterteilung: **20.04.2016**
(21) Anmeldenummer: 11738452.9
(22) Anmeldetag: 01.08.2011
(51) Int. Cl.: B65D 41/04, B65D 41/17

(54) **VERSCHLUSSVORRICHTUNG FÜR EINEN BEHÄLTER UND ZUGEHÖRIGES VERFAHREN ZUM VERSCHLIEßEN EINES BEHÄLTERS**
CLOSURE DEVICE FOR A CONTAINER, AND ASSOCIATED METHOD FOR CLOSING A CONTAINER
DISPOSITIF DE FERMETURE POUR RÉCIPIENT ET PROCÉDÉ ASSOCIÉ DE FERMETURE D'UN RÉCIPIENT

(30) Priorität: 07.01.2011 DE 102011008060
(43) Veröffentlichungstag der Anmeldung: 10.07.2013
(73) Patentinhaber: Henkel AG & Co. KGaA, 40589 Düsseldorf (DE)
(72) Erfinder: NACHTSHEIM, Markus, 40764 Langenfeld (DE)
(74) Vertreter: Theumert, Gerhard Josef
(86) Internationale Anmeldenummer: PCT/EP2011/063221
(87) Internationale Veröffentlichungsnummer: WO 2012/092989

(56) Entgegenhaltungen:
- EP-A1- 0 208 390
- EP-A1- 1 486 428
- EP-A2- 0 867 230
- WO-A1-2008/082289

## Beschreibung

Die vorliegende Erfindung betrifft eine wieder verschließbare Verschlussvorrichtung für einen Behälter, wie sie vor allem bei Konsumgüterprodukten, insbesondere bei Produktspendern im Reinigungsmittel-wie auch im Kosmetikbereich, zum Einsatz gelangen.

Derartige Konsumgüterprodukte unterliegen als Massenartikel einem immensen Kostendruck und müssen demzufolge neben den Anforderungen an eine allgemeine Praktikabilität im Anwendungsfall vor allem den Anforderungen an eine kostengünstige Herstellung genügen. Bei Produktspendern im Kosmetik- wie auch im Reinigungsmittelbereich zeigt sich aus Gründen der allgemeinen Nachhaltigkeit zudem die stetig wachsende Tendenz zu Verpackungsformaten mit wieder verwendbaren Produktspendern, welche nach einer ersten Produktentleerung mittels eines separaten Nachfüllpacks erneut mit Produkt befüllt und somit wieder verwendet werden können. Dazu sollten solche wieder verwendbaren Produktspender einfach zu öffnen und sicher wieder zu verschließen sein.

So beschreibt die WO 2008/0822DE beispielsweise einen gattungsgemäßen Triggerspender, wie er unter anderem für flüssige Reinigungsmittel Verwendung findet. Der dortige flaschenförmige Produktbehälter ist mittels eines Spendekopfes in Triggerbauweise verschlossen. Im Einzelnen ist der Spendekopf über eine Schnappverbindung am Hals des flaschenförmigen Behälters befestigt, wobei drei Rastvorsprünge am Spendekopf mit drei zugehörigen Vertiefungen am Behälterhals entsprechend zusammenwirken. Dies eröffnet die Möglichkeit den Spendekopf fertigungstechnisch vorteilhaft allein durch Axialbewegung am Behälterhals zu verrasten. Darüber hinaus ist der Spendekopf im verrasteten Zustand auch in Umfangsrichtung fixiert, dadurch dass zumindest zwei Rastvorsprünge beidseitig von Nocken am Behälterhals eingeschlossen sind. Dadurch ergibt sich zusätzlich eine bajonettartige Verbindung zwischen Behälterhals und Spendekopf, so dass dieser auch unter Überwindung eines durch die Nocken bewirkten Widerstandes durch eine überlagerte Dreh- und Ziehbewegung vom Behälter gelöst werden kann. In der allgemeinen Handhabung weist diese Anordnung jedoch dahingehend Defizite auf, dass bei wiederholter Montage und Demontage des Spendekopfes eine Beschädigung der Rastvorsprünge bzw. Nocken nicht wirksam verhindert werden kann. Darüber hinaus verhindert die Anordnung nicht durchgängig eine unerwünschte Fehlmontage des Spendekopfes am Behälterhals.

Aus der EP 1982770 A2 ist eine alternative bajonettartige Verschlussvorrichtung für einen flaschenförmigen Behälter bekannt, wobei der Behälterhals mit einem Triggerspender verschließbar ist. Der Triggerspender ist einerseits über seitliche, elastische Zungen axial an zugehörigen Rampenvorsprüngen des Behälterhalses verrastet und andererseits über Vorsprünge, welche mit zugehörigen Anschlagsnocken am Behälterhals zusammenwirken, in Umfangsrichtung gegenüber dem Behälter positioniert. Die seitliche Anordnung der Schnappelemente am Behälterhals bzw. am Triggerspender, bezogen auf die durch den Triggerspender vorgegebene Abgaberichtung, erweist sich jedoch als nicht durchgängig vorteilhaft. Die Krafteinwirkung auf den Triggerspender im Falle einer Betätigung kann somit zur Undichtigkeit an der Verbindungsstelle zwischen Behälterhals und Triggerspender führen oder im schlimmsten Fall sogar zum Lösen des Triggerspenders vom Behälter.

EP 0 867 230 offenbart eine Verschlussvorrichtung gemäß dem Oberbegriff des Anspruches 1.

Ausgehend davon besteht die Aufgabe der Erfindung darin, eine Verschlussvorrichtung für einen Behälter anzugeben, die die oben genannten Nachteile der Verwendung überwindet und zudem fertigungstechnisch einfach aufgebaut ist.

Gelöst wird die Aufgabe durch eine Verschlussvorrichtung für einen Behälter gemäß Patentanspruch 1. Danach umfasst die Verschlussvorrichtung einen Behälter, einen zylindrischen Behälterhals, der eine Behälteröffnung zum Behälterinneren umgibt und ein deckelartiges Verschlusselement, das mittels einer Schraub-Rastverbindung lösbar am Behälterhals befestigt ist, um die Behälteröffnung zu verschließen. Im Einzelnen weist die Schraub-Rastverbindung der Verschlussvorrichtung dabei zumindest eine am Behälterhals angeformte Kulissenführung mit einer axialen Einlassöffnung auf, welche mit einem zugehörigen Vorsprung am Verschlusselement zusammenwirkt, zumindest einen am Behälterhals angeformten Anschlag in Umfangrichtung, welcher mit einem zugehörigen Gegenanschlag am Verschlusselement zusammenwirkt und zumindest eine am Behälterhals angeformte Rampe mit einem axialen Hinterschnitt, welche mit einem zugehörigen, radial elastisch verformbaren Rastvorsprung am Verschlusselement zusammenwirkt. Die Kombination der genannten Verschlussvorrichtungselemente ermöglicht vorteilhaft eine besonders einfache Montage bzw. Demontage des Verschlusselementes sowohl durch rein axiale Bewegung, bezogen auf die Behälterachse, als auch in Überlagerung einer Dreh- mit einer Axialbewegung. Damit kann die Verschlussvorrichtung beliebig oft montiert bzw. demontiert werden. Darüber hinaus wird durch die Kulissenführung sowie die Anschlagselemente wirkungsvoll eine definierte Positionierung des Verschlusselementes am Behälter erreicht.

Gemäß einer vorteilhaften Ausführung der Verschlussvorrichtung weist der Behälterhals zumindest eine nockenartige Erhebung mit in Umfangsrichtung seitlichen Schrägen auf, die als Losdrehsicherung mit einem zugehörigen Vorsprung am Verschlusselement zusammenwirkt. Die nockenartige Erhebung hält somit im montierten Zustand das Verschlusselement in der, bezogen auf die Umfangsrichtung, korrekten Position am Behälter. Darüber hinaus verhindert die nockenartige Erhebung im Zusammenwirken mit dem zughörigen Vorsprung am Verschlusselement ein unerwünschtes Lösen des Verschlusselementes vom Behälter. Gleichzeitig lässt die nockenartige Erhebung jedoch aufgrund der in Umfangsrichtung seitlichen Schrägen eine Montage bzw. Demontage des Verschlusselementes mittels Drehbewegung zu. Hierbei muss ein gewisser durch die nockenartige Erhebung bewirkter Drehwiderstand überwunden werden. Die seitlichen Schrägen an der nockenartigen Erhebung können insbesondere unterschiedlich steil ausgebildet werden, um damit Einfluss auf den in Abhängigkeit von der Drehrichtung auftretenden Drehwiderstand zu nehmen.

Zur Vereinfachung des konstruktiven Grundaufbaus bildet der radial elastische Rastvorsprung am Verschlusselement gleichzeitig auch den Vorsprung zum Zusammenwirken mit der zugehörigen Kulissenführung. Insofern ist der Rastvorsprung sowohl das axiale Schnapp- oder Rastelement, welches das Verschlusselement durch axiales Hintergreifen der Rampe am Behälterhals axial fixiert als auch das Führungselement, welches durch Zusammenwirken mit der Kulissenführung das Verschlusselement in Umfangsrichtung am Behälter positioniert. Gemäß einerweiterentwickelten Variante der Verschlussvorrichtung weist der radial elastische Rastvorsprung am Verschlusselement außerdem gleichzeitig auch den Gegenanschlag auf, der in Umfangsrichtung zum Zusammenwirken mit dem zugehörigen Anschlag am Behälterhals gedacht ist. Insofern ergibt sich eine besonders einfache Bauform, bei der der Rastvorsprung am Verschlusselement gleich mehrere Funktionen erfüllt.

Zur Gewährleistung einer in Umfangsrichtung eindeutigen Positionierung des Verschlusselementes am Behälter sind am Behälterhals drei ungleichmäßig über den Behälterhalsumfang verteilte Rampen vorgesehen, wobei die zugehörigen Rastvorsprünge am Verschlusselement korrespondierend dazu angeordnet sind. Durch die ungleichmäßige Verteilung der Rampen, welche gleichzeitig auch durch die jeweilige Ausbildung eines Hinterschnittes die axiale Verrastung des Verschlusselementes ermöglichen, wird eine Fehlmontage des Verschlusselementes infolge falscher Positionierung wirksam ausgeschlossen. Hierbei weist jede Rampen vorzugsweise in Umfangsrichtung einen Öffnungswinkel α von 30-40°, insbesondere etwa 35°, auf. Dazu passend weist der jeweils korrespondierende Rastvorsprung am Verschlusselement in Umfangsrichtung entsprechend einen etwas kleineren Öffnungswinkel auf. Erfindungsweise ergibt sich eine besonders sinnvolle Anordnung der Rampen am Behälterhalsumfang dadurch, dass die Rampen am Behälterhalsumfang bei 320-0°, 90-130° und 190-230° positioniert sind, wobei die zugehörigen Rastvorsprünge am montierten Verschlusselement korrespondierend angeordnet sind. Eine derartige Verteilung der Rampen und damit der axialen Verrastungsstellen am Behälterhalsumfang erweist sich vor allem dann als vorteilhaft, wenn der Behälter im wesentlichen flaschenförmig und das Verschlusselement als Spendevorrichtung für eine Produktabgabe aus dem Behälterinneren ausgebildet ist, insbesondere als Triggerspender. Dabei bezeichnet die Winkelposition 0° in Umfangsrichtung die Produktabgaberichtung der Spendevorrichtung, z. B. die Ausrichtung der Triggeraustrittsdüse im gebrauchsfertigen Zustand des Behälters mit Triggerspender. Eine derartige ungleichmäßige Verteilung der Rampen bzw. axialen Verrastungsstellen trägt auch den spezifischen Kräfteverhältnissen Rechnung, wie sie bei einem Behälter mit Spendevorrichtung, insbesondere Triggerspender auftreten. Somit sorgt die erfindungsgemäße Anordnung der Rampen bzw. axialen Verrastungsstellen für einen sicheren Halt der Spendevorrichtung am Behälter.

Eine weitere vorteilhafte Ausgestaltung der Verschlussvorrichtung ergibt sich dadurch, dass jeder Rastvorsprung radial elastisch auslenkbar am Verschlusselement angeformt ist. Dies lässt sich konstruktiv auf unterschiedlichem Wege erreichen, beispielsweise durch gezielte Materialauswahl des Rastvorsprungs bzw. des Verschlusselements oder entsprechende Formgestaltung, insbesondere Materialstärke des hülsenförmigen Verschlusselementabschnittes, an welchem der Rastvorsprung angeformt ist. So ergibt sich unter Krafteinwirkung eine Verformung des hülsenförmigen Verschlusselementabschnittes, welche eine gewünschte elastische Auslenkung des Rastvorsprungs in radialer Richtung bewirkt.

Grundsätzlich ist darauf hinzuweisen, dass alle am Behälterhals bzw. Verschlusselement vorgesehenen Verschlussmittel der Schraub-Rastverbindung, d. h. beispielsweise die Rastvorsprünge, die Kulissenführungen, die Rampen mit Hinterschnitt, die Anschläge/Gegenanschläge oder die nockenartigen Erhebungen, im Sinne einer Wirkungsumkehr auch am jeweils anderen Bauteil, d. h. am Verschlusselement bzw. am Behälterhals, ausgebildet sein können. Die ändert nichts am vorbeschriebenen Zusammenwirken der einzelnen Verschlussmittel.

Eine weitere sinnvolle Ausführung der Vorrichtung erreicht man dadurch, dass am Verschlusselement ein integrierter Dichtkragen ausgebildet ist, der im montierten Zustand des Verschlusselements in die Behälteröffnung hineinragt. Dabei ist der Dichtkragen insbesondere unmittelbar an das Verschlusselement angeformt, so dass keine zusätzliche Dichtung erforderlich ist. Gleichzeitig sorgt der sich in die Behälteröffnung erstreckende Dichtkragen für eine zuverlässige Abdichtung des Behälters mit Verschlusselement.

Allgemein hat die spezifische Behälterform keinen Einfluss auf die erfindungsgemäße Verschlussvorrichtung, so dass die Verschlussvorrichtung für unterschiedliche Behälterformen geeignet ist. Bevorzugt kann die Verschlussvorrichtung jedoch bei im Wesentlichen flaschenförmigen Behältern Anwendung finden.

Darüber hinaus beschreibt die Erfindung einen ersten möglichen Verfahrensablauf zur Montage einer gattungsgemäßen Verschlussvorrichtung, wonach zunächst das Verschlusselement vor allem in Umfangsrichtung positionsgenau am Behälterhals angesetzt wird, wobei alle radial elastischen Rastvorsprünge jeweils an den zugehörigen Rampen des Behälterhalses anliegen. Aufgrund der kleineren Öffnungswinkel der Rastvorsprünge gegenüber denen der Rampen, lassen sich die Rastvorsprünge besonders einfach in die jeweils zugehörigen Rampen einfügen. Darüber hinaus wird bei Verwendungen mehrerer, ungleichmäßig über den Behälterhalsumfang verteilter Rampen sowie korrespondierend angeordneter Rastvorsprünge eine gewünscht eindeutige Positionierung des Verschlusselementes am Behälterhals garantiert. So wird eine eventuelle Fehlmontage des Verschlusselementes am Behälterhals wirkungsvoll verhindert. Im Anschluss erfolgt das axiale Aufprellen des Verschlusselementes unter axialer Krafteinwirkung, so dass jeder Rastvorsprung jeweils unter radial elastischer Verformung die zugehörige Rampe entlang gleitet und anschließend am Hinterschnitt axial verrastet. Ein derartiges Montageverfahren erfordert lediglich translatorische Bewegungsschritte und kommt ohne rotatorische Bewegungen aus und lässt sich demzufolge besonders einfach als kostengünstiges maschinelles Montageverfahren umsetzen.

Ein zweites alternatives Montageverfahren der Verschlussvorrichtung schließt sowohl translatorische wie auch rotatorische Bewegungsschritte ein und sieht vor, zunächst das Verschlusselementes derart axial am Behälterhals anzusetzen, dass alle radial elastischen Rastvorsprünge jeweils an den zugehörigen Einlassöffnungen der Kulissenführungen des Behälterhalses anliegen. Die jeweilige Position der Rastvorsprünge orientiert sich somit an der der jeweils zugehörigen Einlassöffnung. Danach wird das Verschlusselement mit dem Behälterhals verbunden und zwar durch überlagerte axiale sowie rotatorische Bewegung des Verschlusselementes gegenüber dem Behälterhals, wobei jeder Rastvorsprung innerhalb der zugehörigen Kulissenführung deren Verlauf folgt und durch diese geführt wird. Bei weiterer Drehung des Verschlusselementes gegenüber dem Behälterhals, überwindet jeder Rastvorsprung infolge radial elastischer Verformung eine zugehörige nockenartige Erhebung, wobei ein definierter Drehwiderstand überschritten wird. Schließlich wird das Verschlusselement gegenüber dem Behälterhals so weit weiter verdreht, bis zumindest ein Gegenanschlag am Verschlusselement mit dem zugehörigen Anschlag am Behälterhals in Umfangsrichtung in Kontakt gerät. Durch Anlage des Verschlusselementgegenanschlags am Behälterhalsanschlag wird in Umfangsrichtung die Endposition des Verschlusselements am Behälter definiert, in der der Behälter durch das Verschlusselement dicht verschlossen wird. Ein unbeabsichtigtes Lösen des Verschlusselementes vom Behälterhals wird vorteilhaft durch die nockenartige Erhebung verhindert. Ein Lösen des Verschlusselementes ist nur dann möglich, wenn der durch die nockenartige Erhebung bzw. den korrespondierenden Rastvorsprung bewirkte Drehwiderstand bewusst überwunden wird. Allgemein erfolgt die Demontage des Verschlusselementes analog zum zweiten alternativen Montageverfahren, jedoch mit umgekehrter Abfolge der einzelnen Verfahrensschritte.

Weitere Erfindungsmerkmale werden im Folgenden auch anhand des in den Figuren gezeigten Ausführungsbeispiels erläutert.

Es zeigt:
- Fig. 1: Ein als Spendevorrichtung ausgebildetes Verschlusselement mit Verschlussmitteln in perspektivischer Ansicht;
- Fig. 2: Einen Behälterhals mit Verschlussmitteln zur Befestigung eines zugehörigen Verschlusselementes in Gestalt einer Spendevorrichtung gemäß Fig. 1 in perspektivischer Teilansicht;
- Fig. 3: Eine Unteransicht der Spendervorrichtung aus Fig. 1;
- Fig. 4: eine Teilansicht des Behälterhalses aus Fig. 2 von oben in Schnittdarstellung.

Die Figuren 1-4 veranschaulichen eine neuerungsgemäße Verschlussvorrichtung für einen flaschenförmigen Behälter 10, wie er insbesondere für Konsumgüterprodukte im Reinigungsmitteloder Kosmetikbereich zum Einsatz gelangt. Dabei ist der Behälter 10 insbesondere zur Aufnahme einer entsprechenden Reinigungs- oder Kosmetikzubereitung gedacht kann aber in Sinne der Erfindung selbstverständlich auch andere vergleichbare Substanzen aufnehmen. Der flaschenförmige Behälter 10 besitzt dazu eine vom zylindrischen Behälterhals 11 begrenzte Behälteröffnung 12, die mit dem Behälterinneren in Verbindung steht. Der nicht vollständig gezeigte flaschenförmige Behälter erstreckt sich dabei im Wesentlichen entlang einer Längsachse X. Zum dichten Verschluss dieser Behälteröffnung 12 ist ein deckelartiges Verschlusselement 30 vorgesehen, welches im vorliegenden Ausführungsbeispiel als Spendevorrichtung 30 ausgebildet ist, um einerseits die im Behälter 10 aufgenommene Zubereitung zuverlässig zu bevorraten und andererseits die Zubereitung bei Bedarf über die Spendevorrichtung 30 abzugeben. Im vorliegenden Ausführungsbeispiel ist die Spendevorrichtung 30 als Triggerspender ausgeführt, der infolge manueller Betätigung durch einen Nutzer eine Pumpabgabe der Zubereitung aus dem Behälterinneren bewirkt. Grundsätzlich sind im Sinne der Erfindung jedoch auch andersartige Verschlusselemente 30 oder Spendevorrichtungen möglich.

Um für den Behälter 10 eine fertigungstechnisch günstige und gleichsam wieder verschließbare Verschlussvorrichtung bereit zu stellen, sind entsprechend mehrere Verschlussmittel vorgesehen, die eine lösbare Schraub-Rastverbindung zwischen Spendevorrichtung 30 und Behälterhals 11 bilden. Im Einzelnen sind am Behälterhals 11 zunächst drei rinnenartige Kulissenführungen 13 angeformt, die jeweils im wesentlichen in Umfangsrichtung des Behälterhalses 11 verlaufen und eine axial gerichtete Einlassöffnung 14 aufweisen. Die Kulissenführungen 13 dienen allgemein der Aufnahme von korrespondierenden Rastvorsprüngen 33, welche jeweils an einer Verschlusshülse 31 der Spendevorrichtung 30 angeformt sind. Das Einführen der Rastvorsprünge 33 wird dabei durch an die Rastvorsprünge 33 angeformte Keilabschnitte 35 erleichtert, die zusätzlich in Umfangsrichtung schräg zulaufen. Somit können die Rastvorsprünge 33 leicht an den Einlassöffnungen 14 positioniert, anschließend in die jeweiligen Kulissenführungen 13 eingeführt werden und durch eine überlagerte axial, translatorische sowie rotatorische Bewegung dem weiteren Verlauf der Kulissenführung 13 folgen. Zum Ende hin schließt jede Kulissenführung 13 in Umfangsrichtung mit einem Anschlag 18 ab, der jeweils mit einem Gegenanschlag 34 des korrespondierenden Rastvorsprungs 33 zusammenwirkt, um während der Montage der Spendevorrichtung 30 eine Drehbegrenzung in Umfangsrichtung zu bilden. Damit wird durch den Anschlag 18 sowie den zugehörigen Gegenanschlag 34 eine in Umfangsrichtung definierte Positionierung der Spendevorrichtung 30 am Behälterhals 11 im gebrauchsfertigen Zustand erreicht. Dies führt zu einer gewünschten Ausrichtung vor allem der Ausgabevorrichtung der Spendevorrichtung 30 in Bezug auf den häufig ergonomisch, und damit nicht rotationssymmetrisch gestalteten Behälter. Besonders vorteilhaft sind die drei Kulissenführungen 13 ebenso wie die drei zugehörigen Rastvorsprünge 33 ungleichmäßig über den Umfang des Behälterhalses 11 bzw. der Verschlusshülse 31 verteilt. Dadurch wird eine in Umfangsrichtung eindeutig ausgerichtete Positionierung der Spendevorrichtung 30 am Behälterhals 11 gewährleistet, so dass eine Fehlmontage wirksam verhindert wird. Innerhalb der Kulissenführung 13 ist ferner eine nockenartige Erhebung 15 mit seitlichen Schrägen 16, 17 vorgesehen. Diese Erhebung 15 bildet im Zusammenspiel mit dem zugehörigen Rastvorsprung 33 eine Losdrehsicherung, die ein unerwünschtes Lösen der Spendevorrichtung 30 vom Behälterhals 11 verhindert. Dazu bewirkt die Erhebung 15 mit den seitlichen Schrägen 16, 17 bei einem entlang gleiten des zugehörigen radial elastischen Rastvorsprungs 33 infolge Drehung der Spendevorrichtung 30 gegenüber dem Behälterhals 11 einen entsprechenden Drehwiderstand. Dieser Drehwiderstand muss bewusst überwunden werden, um die Spendevorrichtung 30 vom Behälterhals zu lösen, verhindert aber zuverlässig ein unbeabsichtigtes Lösen. Die Größe des zur Überwindung der nockenförmigen Erhebung 15 erforderlichen Drehwiderstands wird in Abhängigkeit von der jeweiligen Drehrichtung dadurch beeinflusst, dass die seitlichen Schrägen 16, 17 unterschiedlich steil ausgebildet sind. Insbesondere ist die der Einlassöffnung 14 zugewandte Schräge 17 weniger steil ausgebildet als die dem Anschlag 18 zugewandte Schräge 16. Daraus resultiert ein geringerer zu überwindender Drehwiderstand in Schließrichtung als in Löserichtung.

Darüber hinaus sind am Behälterhals 11 drei ungleichmäßig über den Halsumfang verteilte Rampen 20 vorgesehen, die gegenüber der Behälterachse x geneigt sind, vorzugsweise unter einem Winkel von 10-20°, besonders bevorzugt 15-16°. Jede Rampe 20 schließt an der der Behälteröffnung 12 abgewandten Seite mit einem Hinterschnitt 21 ab, der von einem korrespondierenden Rastvorsprung 33 der Spendevorrichtung 30 axial hintergriffen werden kann. Durch die aufeinander abgestimmte Verteilung der Rampen 20 sowie Kulissenführungen 13 am Behälterhalsumfang begrenzt jeder Hinterschnitt 21 axial auch den Endabschnitt der jeweiligen Kulissenführung 13. Insofern wirkt jede Rampe 20 am Behälterhals 11 während einer Montage und im fertig montierten Zustand der Spendevorrichtung 30 mit einem korrespondierenden Rastvorsprung 33 zusammen. Durch das zusammenwirken von Rastvorsprüngen 33 und Rampen 20 sowie insbesondere das axiale Hintergreifen der Hinterschnitte 21 durch die Rastvorsprünge 33 wird somit eine zuverlässige axiale Verrastung der Spendevorrichtung 30 am Behälterhals 11 gewährleistet. Jede Rampe 20 weist einen Öffnungswinkel α von 30-40°, vorzugsweise etwa 35° auf, nicht zuletzt um ein eindeutiges Positionieren der Rastvorsprünge 33 an den jeweiligen Rampen zu ermöglichen. In diesem Zusammenhang weisen die Rastvorsprünge 33 einen gegenüber den Rampen 20 kleineren Öffnungswinkel auf, damit diese sich problemlos an den Rampen 20 ansetzen lassen. Gemäß einem bevorzugten Ausführungsbeispiel mit einem häufig verwendeten flaschenförmigen Behälter mit einem Fassungsvolumen von etwa 500 ml beträgt ein üblicher Behälteröffnungsinnendurchmesser von ungefähr 25 mm. Bei derartigen Abmessungen des Behälterhalses 11 sind die Rampen 20 jeweils zwischen 1-3,1 mm, vorzugsweise 2,9mm, breiter als die zugehörigen Rastvorsprünge 33 bzw. Keilabschnitte 35 ausgeführt. Dies garantiert ein problemloses Ansetzen der Rastvorsprünge 33 an die Rampen 20.

Wie insbesondere den Fig. 3-4 zu entnehmen ist sind die einzelnen Verschlussmittel, vor allem die Rampen 20 und die korrespondierenden Rastvorsprünge 33, ungleichmäßig über den Umfang des Behälterhalses 11 bzw. der Spendevorrichtung 30 verteilt. Zur eindeutigen Beschreibung der jeweiligen Winkelpositionen β wird hierbei die Abgaberichtung Y der Spendevorrichtung 30 als Bezugspunkt definiert. Ausgehend von der Abgaberichtung Y können die betreffenden Winkelpositionen β somit unmissverständlich angegeben werden, wobei auf die Richtung der Winkelmessung gemäß Pfeilrichtung β in Fig. 3 und 4 hingewiesen wird. Im Einzelnen sind die Rampen 20 sowie die korrespondierenden Rastvorsprüngen 33 in Winkelbereichen β = 90-130°, 190-230°, 320-0° vorgesehen, wobei β= 0° im montierten Zustand der Spendevorrichtung 30 die Abgaberichtung Y beschreibt. Ein derartige Verteilung der Rampen 20 bzw. Rastvorsprünge 33 über den Umfang garantiert nicht nur eine eindeutige Positionierung der Spendevorrichtung 30 sondern auch deren sichere axiale Befestigung am Behälterhals 11. Vor allem die beiden Rastverbindungen zwischen Rastvorsprung 33 und zugehörigem Hinterschnitt 21 auf der der Abgaberichtung Y abgewandten Seite, d. h. β = 90-130°, 190-230°, tragen dabei auch den spezifischen Kräfteverhältnissen bei der Anwendung einer gattungsgemäßen Spendevorrichtung 30, insbesondere eines Triggerspenders Rechnung. Derartige Spendevorrichtungen 30 werden üblicherweise über einen nicht gezeigten Betätigungshebel in der Nähe der Abgabevorrichtung bedient, was zu entsprechenden axialen Krafteinwirkungen in Löserichtung auf der der abgewandten Abgaberichtung Y führt. Die axialen Rastverbindungen bei β = 90-130°, 190-230° sorgen damit auch bei diesen Spendevorrichtungen für einen sicheren Halt. Analog sind auch die anderen Verschlussmittel der gesamten Verschlussvorrichtung, d. h. die Anschläge 18, Gegenanschläge 34, Einlassöffnungen 14, entsprechend ungleichmäßig über den Umfang verteilt, wobei die Winkelposition der einzelnen Verschlussmittel selbstverständlich untereinander abgestimmt ist.

Darüber hinaus wird die Dichtigkeit der Verbindung von Spendevorrichtung 30 und Behälterhals 11 durch einen Dichtkragen 32 gewährleistet, der unmittelbar an die Spendevorrichtung 30 angeformt ist, und sich axial in die zugehörige Behälteröffnung 12 erstreckt. Durch den integrierten Dichtkragen 32 kann außerdem ein zusätzliches separates Dichtelement vorteilhaft entfallen.

Die erfindungsgemäße wieder verschließbare Verschlussvorrichtung mit den vorbeschriebenen Verschlussmitteln bietet den entscheidenden Vorteil eine fertigungstechnisch günstigen Montage bzw. Demontage der Spendevorrichtung 30 bzw. des Verschlusselements.

Gemäß einer ersten Verfahrensvariante zur Montage der Spendevorrichtung 30 wird zunächst die Spendevorrichtung 30 in Umfangsrichtung positionsgenau am Behälterhals 11 angesetzt, wobei alle radial elastischen Rastvorsprünge 33 jeweils an den zugehörigen Rampen 20 des Behälterhalses 11 anliegen. Die Keilabschnitte 35 mit dien seitlichen Schrägen erleichtern dieses positionsgenaue ansetzen. Im Anschluss wird die Spendevorrichtung 30 unter axialer Krafteinwirkung axial auf den Behälterhals aufgeprellt, so dass jeder Rastvorsprung 33 jeweils unter radial elastischer Verformung die zugehörige Rampe 20 entlang gleitet und anschließend am Hinterschnitt 21 axial verrastet. Im axial verrasteten Zustand verhindern die nockenförmigen Erhebungen 15 ein unbeabsichtigten Losdrehen der Spendevorrichtung 30.

Gemäß einer zweiten Variante des Montageverfahrens kann die Spendevorrichtung 30 auch mittels der Kulissenführungen 13 sowie Rastvorsprünge 33 am Behälterhals 11 montiert werden, wobei die Spendevorrichtung 30 gegenüber dem Behälterhals 11 eine kombinierte axial translatorische sowie rotatorische Bewegung ausführt. Im Einzelnen wird die Spendevorrichtung 30 zuerst am Behälterhals 11 angesetzt, wobei alle radial elastischen Rastvorsprünge 33 jeweils zunächst an den zugehörigen Einlassöffnungen 14 der Kulissenführungen 13 anliegen. Danach wir die Spendevorrichtung 30 mit dem Behälterhals 11 verbunden durch überlagerte axiale sowie rotatorische Bewegung, wobei jeder Rastvorsprung 33 innerhalb der zugehörigen Kulissenführung 13 deren Verlauf folgt, bis der Rastvorsprung 33 mit der nockenartigen Erhebung 15 in Kontakt gerät. Durch weitere Drehung der Spendevorrichtung 30 gegenüber dem Behälterhals 11 überwindet jeder Rastvorsprung 33 infolge radial elastischer Verformung eine zugehörige nockenartige Erhebung 15 mit seitlichen Schrägen 16, 17 und zwar unter einem definierten Drehwiderstand. Abschließend erfolgt eine weitere Drehung der Spendevorrichtung 30 gegenüber dem Behälterhals 11, bis zumindest ein Gegenanschlag 34 der Spendevorrichtung mit dem zugehörigen Anschlag 18 am Behälterhals 11 in Umfangsrichtung in Kontakt gerät und damit die Montageendposition definiert.

Beide Montagevarianten lassen sich alternativ anwenden, wobei der ersten Variante bei der maschinellen Erstmontage aufgrund der rein translatorischen Montagerichtung der Vorzug zu geben ist.

Eine Demontage der Spendevorrichtung 30 vom Behälterhals 11 erfolgt analog zum zweiten Montageverfahrensvariante, wenn auch in umgekehrter Abfolge der einzelnen Verfahrensschritte. Hierbei wird die Spendevorrichtung 30 durch überlagertes Drehen und axiales Ziehen vom Behälterhals 11 gelöst, wobei die einzelnen Rastvorsprünge 33 unter Überwindung der nockenförmigen Erhebungen 15 der jeweiligen Kulissenführung 13 bis zur Einlassöffnung 14 folgen.

## Patentansprüche

1. Verschlussvorrichtung für einen Produktspender (10), mit einem zylindrischen Behälterhals (11), der eine Behälteröffnung (12) zum Behälterinneren umgibt und mit einem deckelartigen Verschlusselement (30), das mittels einer Schraub-Rastverbindung lösbar am Behälterhals (11) befestigt ist, um die Behälteröffnung (12) zu verschließen, wobei die Verschlussvorrichtung folgende Elemente umfasst
- zumindest eine am Behälterhals (11) angeformte Kulissenführung (13) mit einer axialen Einlassöffnung (12), welche mit einem zugehörigen Vorsprung (33) am Verschlusselement (30) zusammenwirkt,
- zumindest ein am Behälterhals (11) angeformter Anschlag (18) in Umfangrichtung, welcher mit einem zugehörigen Gegenanschlag (34) am Verschlusselement (30) zusammenwirkt,
- zumindest eine am Behälterhals (11) angeformte Rampe (20) mit einem axialen Hinterschnitt (21), welche mit einem zugehörigen, radial elastisch verformbaren Rastvorsprung (33) am Verschlusselement (30) zusammenwirkt, **dadurch gekennzeichnet, dass** am Behälterhals (11) drei ungleichmäßig über den Behälterhalsumfang verteilte Rampen (20) vorgesehen sind, und dass die Rampen (20) am Behälterhalsumfang bei β = 320-0°, 90-130° und 190-230° positioniert sind, wobei β = 0° im montierten Zustand des Verschlusselements die Abgaberichtung beschreibt.

2. Verschlussvorrichtung nach Anspruch 1 , **dadurch gekennzeichnet, dass** der Behälterhals (11) zumindest eine nockenartige Erhebung (15) mit in Umfangsrichtung seitlichen Schrägen (16, 17) aufweist, die als Losdrehsicherung mit einem zugehörigen Vorsprung (33) am Verschlusselement (30) zusammenwirkt.

3. Verschlussvorrichtung nach einem der vorangehenden Ansprüche, **dadurch gekennzeichnet, dass** der radial elastische Rastvorsprung (33) am Verschlusselement (30) gleichzeitig auch den Vorsprung (33) zum Zusammenwirken mit der zugehörigen Kulissenführung (13) bildet.

4. Verschlussvorrichtung nach einem der vorangehenden Ansprüche, **dadurch gekennzeichnet, dass** der radial elastische Rastvorsprung (33) am Verschlusselement (30) gleichzeitig auch den Gegenanschlag (34) aufweist.

5. Verschlussvorrichtung nach einem der vorangehenden Ansprüche, **dadurch gekennzeichnet, dass** jede Rampe (20) in Umfangsrichtung einen Öffnungswinkel α von 30-40°, insbesondere etwa 35°, aufweist.

6. Verschlussvorrichtung nach einem der vorangehenden Ansprüche, **dadurch gekennzeichnet, dass** jeder Rastvorsprung (33) radial elastisch auslenkbar am Verschlusselement (30) angeformt ist, insbesondere mittels einer Materialschwächung zwischen Verschlusselement (30) und Rastvorsprung (33).

7. Verschlussvorrichtung nach einem der vorangehenden Ansprüche, **dadurch gekennzeichnet, dass** am Verschlusselement (30) ein integrierter Dichtkragen (32) ausgebildet ist, der im montierten Zustand in die Behälteröffnung (12) hineinragt.

8. Verschlussvorrichtung nach einem der vorangehenden Ansprüche, **dadurch gekennzeichnet, dass** der Behälter (11) flaschenförmig und das Verschlusselement (30) als Spendevorrichtung (30), insbesondere als Triggerspender, ausgebildet ist

9. Verfahren zur Montage einer Verschlussvorrichtung nach einem der vorangehenden Ansprüche, **gekennzeichnet durch** folgende Verfahrensschritte:
- positionsgenaues Ansetzen des Verschlusselementes (30) am Behälterhals (11), wobei alle radial elastischen Rastvorsprünge (33) jeweils an den zugehörigen Rampen (20) des Behälterhalses (11) anliegen,
- axiales Aufprellen des Verschlusselementes (30) unter axialer Krafteinwirkung, so dass jeder Rastvorsprung (33) jeweils unter radial elastischer Verformung die zugehörige Rampe (20) entlang gleitet und anschließend am Hinterschnitt (21) axial verrastet.

10. Verfahren zur Montage einer Verschlussvorrichtung nach einem der, Ansprüche 1-8, **gekennzeichnet durch** folgende Verfahrensschritte:
- Ansetzen des Verschlusselementes (30) am Behälterhals (11), wobei alle radial elastischen Rastvorsprünge (33) jeweils an den zugehörigen Einlassöffnungen (14) der Kulissenführungen (13) des Behälterhalses (11) anliegen,
- Verbinden des Verschlüsselementes (30) mit dem Behälterhals (11) **durch** überlagerte axiale sowie rotatorische Bewegung des Verschlusselementes (30) gegenüber dem Behälterhals (11), wobei jeder Rastvorsprung (33) innerhalb der zugehörigen Kulissenführung (13) deren Verlauf folgt,
- weitere Drehung des Verschlusselementes (30) gegenüber dem Behälterhals (11), wobei jeder Rastvorsprung (33) infolge radial elastischer Verformung eine zugehörige nockenartige Erhebung (15) unter Drehwiderstand überwindet,
- weitere Drehung des Verschlusselementes (30) gegenüber dem Behälterhals (11), bis zu- mindest ein Gegenanschlag (34) am Verschlusselement (30) mit dem zugehörigen Anschlag (18) am Behälterhals (11) in Umfangsrichtung in Kontakt gerät.

## Claims

1. A closure device for a product dispenser (10), comprising a cylindrical container neck (11), which surrounds a container opening (12) to the container interior, and comprising a cap-like closure element (30), which is fastened to the container neck (11) in a releasable manner by means of a screwing/locking connection in order to close the container opening (12), the closure device comprising the following elements:
- at least one slotted guide (13) formed on the contained neck (11) and having an axial inlet opening (12), which at least one slotted guide (13) interacts with an associated protrusion (33) on the closure element (30),
- at least one stop (18) in the circumferential direction formed on the container neck (11), which at least one stop (18) interacts with an associated counter stop (34) on the closure element (30),
- at least one ramp (20) formed on the container neck (11) and having an axial undercut (21), which at least one ramp (20) interacts with an associated, radially elastically deformable locking protrusion (33) on the closure element (30), **characterized in that** three ramps (20) distributed unevenly over the container neck circumference are provided on the container neck (11), and that the ramps (20) are positioned on the container neck circumference at β = 320-0°, 90-130°, and 190-230°, β = 0° describing the discharging direction in the installed state of the closure element.

2. The closure device according to claim 1, **characterized in that** the container neck (11) has at least one cam-like elevation (15) having inclined surfaces (16, 17) that are lateral in the circumferential direction, which at least one elevation (15) interacts as an anti-unscrewing lock with an associated protrusion (33) on the closure element (30).

3. The closure device according to one of the preceding claims, **characterized in that** the radially elastic locking protrusion (33) on the closure element (30) simultaneously also forms the protrusion (33) for interacting with the associated slotted guide (13).

4. The closure device according to one of the preceding claims, **characterized in that** the radially elastic locking protrusion (33) on the closure element (30) simultaneously also comprises the counter stop (34).

5. The closure device according to one of the preceding claims, **characterized in that** each ramp (20) has an opening angle α of 30-40°, particularly approximately 35°, in the circumferential direction.

6. The closure device according to one of the preceding claims, **characterized in that** each locking protrusion (33) is formed on the closure element (30) in a radially elastically deflectable manner, particularly by means of material weakening between the closure element (30) and the locking protrusion (33).

7. The closure device according to one of the preceding claims, **characterized in that** an integrated sealing collar (32), which protrudes into the container opening (1.2) in the assembled state, is formed on the closure element (30).

8. The closure device according to one of the preceding claims, **characterized in that** the container (11) has the shape of a bottle and the closure element (30) is designed as a dispensing device (30), particularly as a trigger dispenser.

9. A method for assembling a closure device according to one of the preceding claims, **characterized by** the following steps:
- placing the closure element (30) on the container neck (11) in a positionally accurate manner, all radially elastic locking protrusions (33) lying against the associated ramps (20) of the container neck (11),
- axially snapping the closure element (30) on by axially applying force so that each locking protrusion (33) slides along the associated ramp (20) while radially elastically deforming and then axially locks against the undercut (21).

10. A method for assembling a closure device according to one of claims 1-8, **characterized by** the following steps:
- placing the closure element (30) on the container neck (11), all radially elastic locking protrusions (33) lying against the associated inlet openings (14) of the slotted guides (13) of the container neck (11),
- connecting the closure clement (30) to the container neck (11) by means of superposed axial and rotational motion of the closure element (30) in relation to the container neck (11), each locking protrusion (33) following the course of the associated slotted guide (13) within the associated slotted guide (13),
- rotating the closure element (30) further in relation to the container neck (11), each locking protrusion (33) surmounting, under rotational resistance, an associated cam-like elevation (15) as a result of radially elastic deformation,
- rotating the closure element (30) further in relation to the container neck (11) until at least one counter stop (34) on the closure element (30) comes in contact with the associated stop (18) on the container neck (11) in the circumferential direction.

## Revendications

1. Dispositif de fermeture destiné à un distributeur de produit (10), comprenant un col de récipient cylindrique (11), qui entoure un orifice de récipient (12) par rapport à l'intérieur du récipient, et un élément de fermeture (30) en forme de couvercle qui est fixé de manière libérable au col de récipient (11) au moyen d'une liaison par encliquetage et vissage pour fermer l'orifice du récipient (12), le dispositif de fermeture comportant les éléments suivants
- au moins un guide de coulisse (13) formé sur le col de récipient (11) et pourvu d'un orifice d'entrée axial (12) qui coopère avec une saillie (33) correspondante au niveau de l'élément de fermeture (30),
- au moins une butée (18) qui est formée le col de récipient (11) dans la direction périphérique et qui coopère avec une contrebutée (34) associée sur l'élément de fermeture (30),
- au moins une rampe (20) formée sur le col de récipient (11) et pourvue d'une contre-dépouille axiale (21) qui coopère avec une saillie d'encliquetage (33), déformable élastiquement dans la direction radiale, sur l'élément de fermeture (30), **caractérisé en ce qu'**il est prévu sur lé col de récipient (11) trois rampes réparties inégalement sur la périphérie du col de récipient (20), et **en ce que** les rampes (20) sont positionnées sur la périphérie du col de récipient à β = 320 à 0°, 90 à 130°C et 190 à 230°, β = 0° désignant le sens de distribution lorsque l'élément de fermeture est monté.

2. Dispositif de fermeture selon la revendication 1, **caractérisé en ce que** le col de récipient (11) comporte au moins une élévation (15) de type came qui est pourvue de chanfreins latéraux (16, 17) dans la direction périphérique et qui coopère en tant moyen de verrouillage en rotation avec une saillie (33) associée sur l'élément de fermeture (30).

3. Dispositif de fermeture selon l'une des revendications précédentes, **caractérisé en ce que** la saillie d'encliquetage (33) radialement élastique sur l'élément de fermeture (30) forme en même temps également la saillie (33) destinée à coopérer avec le guide de coulisse (13) associé.

4. Dispositif de fermeture selon l'une des revendications précédentes, **caractérisé en ce que** la saillie d'encliquetage (33) radialement élastique sur l'élément de fermeture (30) comporte en même temps également la contrebutée (34).

5. Dispositif de fermeture selon l'une des revendications précédentes, **caractérisé en ce que** chaque rampe (20) présente dans la direction périphérique un angle d'ouverture α de 30 à 40°, en particulier d'environ 35°.

6. Dispositif de fermeture selon l'une des revendications précédentes, **caractérisé en ce que** chaque saillie d'encliquetage (33) est formée sur l'élément de fermeture (30) de façon à pouvoir être déviée élastiquement dans la direction radiale, en particulier au moyen d'une zone de matière de moindre résistance mécanique entre l'élément de fermeture (30) et la saillie d'encliquetage (33).

7. Dispositif de fermeture selon l'une des revendications précédentes, **caractérisé en ce qu'**un rebord d'étanchéité intégré (32), qui fait saillie à l'état monté dans l'orifice du récipient (12), est formé sur l'élément de fermeture (30).

8. Dispositif de fermeture selon l'une des revendications précédentes, **caractérisé en ce que** le récipient (11) est configuré en forme de bouteille et l'élément de fermeture (30) est configuré en dispositif de distribution (30), en particulier en distributeur à déclenchement.

9. Procédé de montage d'un dispositif de fermeture selon l'une des revendications précédentes, **caractérisé par** les étapes de procédé suivantes consistant à :
- placer de façon précise en position l'élément de fermeture (30) sur le col de récipient (11), toutes les saillies d'encliquetage (33) radialement élastiques portant respectivement sur les rampes (20) associées du col de récipient (11),
- faire rebondir axialement l'élément de fermeture (30) sous une force axiale de sorte que chaque saillie d'encliquetage (33) glisse, à chaque fois sous déformation élastique radiale, le long de la rampe (20) associée puis s'encliquète axialement sur la contre-dépouille (21).

10. Procédé de montage d'un dispositif de fermeture selon l'une des revendications 1 à 8, **caractérisé par** les étapes de procédé suivantes consistant à :
- placer l'élément de fermeture (30) sur le col de récipient (11), toutes les saillies d'encliquetage (33) radialement élastiques portant respectivement sur les orifices d'entrée (14) associés des guides de coulisse (13) du col de récipient (11),
- relier l'élément de fermeture (30) au col de récipient (11) par mouvement axial et rotatif superposé de l'élément de fermeture (30) par rapport au col de récipient (11), chaque saillie d'encliquetage (33) suivant, à l'intérieur du guide de coulisse (13), l'allure de celui-ci,
- poursuivre la rotation de l'élément de fermeture (30) par rapport au col de récipient (11), chaque saillie d'encliquetage (33) surmontant, en raison d'une déformation élastique radiale, une élévation (15) associée en forme de came, la résistance à la rotation,
- poursuivre la rotation de l'élément de fermeture (30) par rapport au col de récipient (11), jusqu'à ce qu'au moins une contrebutée (34) sur l'élément de fermeture (30) vienne en contact avec la butée (18) associée sur le col de récipient (11) dans la direction périphérique.
